# EUROPÄISCHE PATENTSCHRIFT

(11) **EP 0 091 718 B1**
(45) Veröffentlichungstag und Bekanntmachung des Hinweises auf die Patenterteilung: **02.07.1986**
(21) Anmeldenummer: 83200515.1
(22) Anmeldetag: 12.04.1983
(51) Int. Cl.: B65D 6/18

(54) **Zusammenklappbare Transportkiste**
Collapsible transport box
Caisse de transport pliante

(30) Priorität: 13.04.1982 NL 8201534
(43) Veröffentlichungstag der Anmeldung: 19.10.1983
(73) Patentinhaber: CURVER B.V., NL-5121 WX Rijen (NL)
(72) Erfinder: van Berne, Joost, NL-5104 HG Dongen (NL); van der Vlies, Gerardus Jasper, NL-5256 HD Heusden (NL)
(74) Vertreter: Hoogstraten, Willem Cornelis Roeland

## Beschreibung

Die Erfindung betrifft eine zusammenklappbare Transportkiste, die aus einem Boden und vier gelenkig mit diesem Boden verbundenen Wänden besteht, die mit Kopplungselementen zum Miteinanderverbinden benachbarter Wände in hochgeklappter Stellung versehen sind, wobei die gelenkigen Verbindungen zwischen mindestens zwei sich einander gegenüberliegenden Wänden und dem Boden durch eine Zapfen-Nut-Verbindung gebildet wird, die eine vertikale und eine horizontale Bewegung dieser Wände über einen durch die Abmessungen der Nuten bestimmten Abstand ermöglicht. Dieser stand der Technik entspricht dem Oberbegriff des Patentanspruchs 1 und ist aus der GB.A.1547179 bekannt.

Derartige Transportkisten nehmen in zusammengeklapptem Zustand einen minimalen Raum ein, was beim Lagern und Transportieren von leeren Kisten von Vorteil ist. Im Sinne der vorliegenden Anmeldung wird unter vertikal im wesentlichen senkrecht auf dem Boden und unter horizontal im wesentlichen parallel zu diesem Boden verstanden, unabhängig von der Lage des Bodens in bezug auf die horizontale Ebene. Aus der FR-A 2 272 907 ist eine zusammenklappbare Transportkiste bekannt, bei der zwei einander gegenüber angeordnete Wände mit länglichen Nuten versehen sind, die mit am Boden angebrachten Zapfen zusammenwirken und wobei die Kopplungselemente zwischen benachbarten Wänden aus zusammenwirkenden L-förmigen Nuten und hammerkopfförmigen Nocken bestehen. Das Verbinden benachbarter Wände erfolgt dadurch, daß diese Nocken durch horizontale Bewegung eines Wandpaares in die Nuten des anderen Wandpaares eingebracht werden und danach das erste Wandpaar heruntergelassen wird, so daß sich die Nocken im vertikalen Teil der L-förmigen Nuten verschieben. Das Entkoppeln erfolgt dadurch, daß zuerst das erste Wandpaar hochgezogen und danach nach außen gedrückt wird, wonach die Wände heruntergeklappt werden können.

Um es bei der bekannten Kiste zu ermöglichen, daß die Wände so nach innen geklappt werden können, daß das eine Wandpaar flach auf dem anderen Wandpaar aufliegt, werden die Gelenkzapfen auf verschiedener Höhe über dem Boden angebracht (Fig. 4) oder die Nuten der Zapfen-Nut-Verbindung L-förmig ausgeführt (Fig. 5).

Ein Nachteil der bekannten Kiste ist, daß die Verbindung zwischen den Wänden im gebrauchsfähigen Zustand der Kiste nicht in vertikaler Richtung verriegelt ist. Hierdurch können sich die durch die Zapfen-Nut-Verbindung mit dem Boden verbundenen Wände in bezug auf die benachbarten Wände nach oben bewegen, wenn die Kiste beim Hochheben fest an den erstgenannten Wänden gepackt wird. Ein weiterer Nachteil besteht darin, daß durch die komplizierte Konstruktion der Kopplungselemente die Wände der Kiste schwierig durch Spritzgießen eines thermoplastischen Kunststoffes hergestellt werden können.

Aus der GB-A-1 547 179 ist weiterhin eine Kiste bekannt, bei der die Kopplung zwischen den benachbarten Wänden durch einen unter horizontalem Federdruck stehenden kugelförmigen Nocken an der einen Wand erfolgt, der in eine Aussparung in der benachbarten Wand aufgenommen wird. Diese Kiste weist im wesentlichen dieselben Nachteile auf wie die aus der FR-A-2 272 907.

Die Erfindung schlägt eine einfache Konstruktion vor, bei der die Verbindung zwischen den Wänden im gebrauchsfähigen Zustand der Kiste in allen Richtungen verriegelt ist, und welche sich ausnehmend gut zur Herstellung durch Spritzgießen eines thermoplastischen Kunststoffes eignet.

Das wird dadurch erreicht, daß die Nut jeder Zapfen-Nut-Verbindung eine - von der Innenseite der Kiste aus gesehen - konvexe Krümmung aufweist wobei der Abstand zum Boden am äunßersten Ende der Nut größer ist als am der Mitte der Kiste zugewandten Ende. Und daß die Kopplungselemente einer Wand aus sich im oberen Bereich dieser Wand befindlichen vertikalen Nocken bestehen und die Kopplungselemente einer benachbarten Wand aus sich im oberen Bereich dieser Wand befindlichen schalen-oder köcherförmigen Elementen bestehen, so daß beim Hochbewegen der mit einer Zapfen-Nut-Verbindung versehenen Wand die Nocken der einen Wand in die schalen-oder köcherförmigen Elemente der benachbarten Wand einschiebbar sind.

Die mit der Zapfen-Nut-Verbindung versehenen Wände befinden sich nun beim Gebrauch der Transportkiste in ihrer höchsten Stellung, so daß die Kiste an diesen Wänden hochgehoben werden kann, ohne daß die Gefahr besteht, daß die Verbindung zwischen benachbarten Wänden entriegelt wird. Die Nuten der Zapfen-Nut-Verbindung werden vorzugsweise in einem hochstehenden Randteil des Bodens angebracht und können verschiedene Formen haben,, wie z.B. kreisbogenförmig, schräg ansteigend, geknickt usw., wobei alle Formen gemeinsam haben, daß der Abstand zum Boden am äußersten Ende der Nut größer ist als das an der Mitte der Kiste zugewandten Ende.

Indem die Nuten am äußersten Ende mit einer Aussparung zum fixieren der Gelenkzapfen in der nach außen versetzten Stellung versehen werden, kann das unbeabsichtigte Entriegeln der Wände durch einen Stoß gegen die mit der Zapfen-Nut-Verbindung versehenen Wände verhindert werden. Das kann auch dadurch erreicht werden, daß der hochstehende Rand mit Schwellen versehen wird, über die die mit der Zapfen-Nut-Verbindung versehenen Wände bei Bewegung nach außen gedrückt werden müssen. Weiterhin können die mit der Zapfen-Nut-Verbindung versehenen Wände an der Unterseite mit Randleisten versehen werden, die in Fugen im hochstehenden Rand des Bodens eingreifen. Diese Konstruktion kann gegebenenfalls als Schnappverbindung ausgeführt werden.

Vorzugsweise werden die Kopplungselemente der mit der Zapfen-Nut-Verbindung versehenen Wände in gebrauchsfähigem Zustand von oben durch die Kopplungselemente der angrenzenden Wände umfaßt. Das Koppeln bzw. Entkoppeln benachbarter Wände erfolgt dann automatisch, wenn die mit der Zapfen-Nut-Verbindung versehenen Wände in Querrichtung bewegt werden und sich dadurch nach oben bzw. nach unten bewegen. Die Kopplungselemente können dazu z.B. aus zusammenwirkenden Nocken und schalen- oder köcherförmigen Elementen bestehen. Die miteinander verbundenen Wände können dann im Bereich der Kopplungselemente nicht in seitlicher Richtung in bezug aufeinander bewegt werden. Eine solche Konstruktion der Kopplungselemente bringt beim Herstellen der Wände durch Spritzgießen eines thermoplastischen Kunststoffes keine Schwierigkeiten mit sich.

Zum Zusammenklappen der erfindungsgemäßen Transportkiste genügt es, die Unterkante der mit der Zapfen-Nut-Verbindung versehenen Wände etwas nach innen zu drücken, wodurch sie sich so weit senken, daß die Verbindung zwischen den Wänden entkoppelt wird, wonach die Wände nach innen geklappt werden können.

Die Erfindung wird anhand des in der Zeichnung wiedergegebenen Ausführungsbeispiels näher erläutert:
Fig. 1 ist eine perspektivische Ansicht einer erfindungsgemäßen Transportkiste;
Fig. 2 zeigt eine Vorderansicht und teilweise einen vertikalen Schnitt über den Gelenkzapfen;
Fig. 3 eine Seitenansicht und teilweise einen Schnitt nach der Linie 111 - 111 in Fig. 2 dieser Transportkiste. Die Transportkiste besteht aus einem Boden 1, zwei mit einer Zapfen-Nut-Verbindung mit dem Boden verbundenen Seitenwänden 2 und zwei mit festen Gelenken mit dem Boden verbundenen Seitenwänden 3.

Der Boden ist mit einem rundumlaufenden hochstehenden Rand 4 versehen. In diesem Rand sind Nuten 5 angebracht, worin sich an der Unterkante der Seitenwände 2 angebrachte Zapfen 6 befinden. Die Nuten bestehen aus einem äußeren, horizontalen-Teil 5' und einem inneren, zum Boden hin geneigten Teil 5". Die Höhe der Randteile 4', in denen sich die Nuten befinden, ist etwas größer als die Höhe des Randes an anderen Stellen. Die Zapfen 6 können bei der Herstellung der Wände 2 mit diesen einstückig ausgebildet werden. Die Seitenwände 3 sind durch feste Gelenke 7 mit dem Bodenrand 4 verbunden. Dies können sowohl Zapfen-Gelenke als auch sogenannte Filmgelenke aus Polypropylen sein.

In heruntergeklappter Stellung liegen die Seitenwände 2 unmittelbar auf dem Boden auf. In dieser Lage befinden sich die Zapfen 6 auf dem niedrigsten Punkt des abfallenden Teils 5" der Nuten 5, so daß die Wände 2 sich zwischen den hochstehenden Rändern 4 befinden. Die Gelenke 7 sind auf dem Rand angebracht, so daß die Seitenwände 3 in heruntergeklappter Stellung auf den Seitenwänden 2 liegen. Die Höhe der Wände und die Abmessungen des Bodens sind in dem dargestellten Ausführungsbeispiel so gewählt, daß einander gegenüberangebrachte Wände sich in heruntergeklappter Stellung nicht überlappen. Es ist aber auch möglich, die Abmessungen des Bodens und der Wände so zu wählen, daß die Seitenwände 3 und gegebenenfalls auch die Seitenwände 2 sich in heruntergeklappter Stellung paarweise überdecken.

Die Oberkante der Wände 3 ist an den Enden mit an der Unterseite offenen, schalenförmigen Kopplungselementen 8 versehen. Die Kiste wird dadurch in gebrauchsfähigen Zustand gebracht, daß erst die Wände 3 hochgeklappt werden und danach die Wände 2. Die gelenkige Verbindung zwischen den Wänden 3 und der Oberkante 4 ist so ausgeführt, daß diese Wände nicht über die vertikale Stellung hinaus nach außen schwenken können. Die hochgeklappten Wände 2 werden dann nach außen gedrückt. Hierbei bewegen sich die Zapfen 6 über den abfallenden Teil 5" zum höher gelegenen Teil 5' der Nuten 5. Die Wände 2 werden hierbei nach oben bewegt, wodurch nockenförmige Kopplungselemente 9 an den Enden der Oberkante dieser Wände in die schalenförmigen Kopplungselemente 8 der Wände eingreifen. Das Plazieren der Wände 2 kann dadurch bewerkstelligt oder unterstützt werden, daß mit Hilfe von in diesen Wänden angebrachten Handgriffen 10 die Wände 2 hochgezogen werden. Die Nocken 9 befinden sich in Aussparungen 11, die an den Enden der Oberkante der Wände 2 in dieser Kante angebracht sind. Sie überragen hierdurch die Oberkante der Transportkiste nicht - genau wie die schalenförmigen Kopplungselemente 8, die über die Nocken 9 gestülpt sind, wie in Fig. 2 dargestellt ist.

Die Wände 2 sind an der Unterseite mit einer nach außen weisenden Randleiste 12 versehen, die in eine Fuge 13 des Bodenrandes 4 eingreift, wenn die hochgeklappten Wände 2 nach außen gedrückt werden. Hierdurch wird die Gefahr, daß diese Wände durch einen Stoß gegen die Unterkante unbeabsichtigt entriegelt werden, vermindert. Die Randleiste und die Fuge können gegebenenfalls als Schnappverbindung ausgeführt sein. Weiterhin kann dem unbeabsichtigten Entriegeln dadurch begegnet werden, daß der horizontale Teil 5' der Nuten am Ende mit einer Aussparung zum Fixieren der Zapfen 6 im gebrauchsfähigen Zustand der Kiste versehen wird oder daß der Rand 4 an der Oberseite stellenweise mit Schwellen versehen wird, worüber die Wände 2 bei der Bewegung nach außen gedrückt werden-müssen.

Die erfindungsgemäße Transportkiste wird vorzugsweise durch Spritzgießen aus einem thermoplastischen Kunststoff, wie z.B. Polyäthylen, Polypropylen, Polystyrol usw., hergestellt.

Die erfindungsgemäße Transportkiste eignet sich sehr gut zur Verwendung als Einkaufskiste beim Transporheren von Ladenwaren.

## Patentansprüche

1. Zusammenklappbare Transportkiste, bestehend aus einem Boden (1) und vier gelenkig mit diesem Boden verbundenen Wänden (2, 3), die mit Kopplungselementen (B, 9) versehen sind, mit denen im hochgeklappten Zustand benachbarte Wände miteinander verbunden werden, wobei die gelenkige Verbindung zwischen mindestens zwei sich gegenüberliegenden Wänden und dem Boden durch eine Zapfen-Nut-Verbindung (5, 6) gebildet wird, die eine vertikale und eine horizontale Bewegung dieser Wände über einen durch die Abmessungen der Nuten (5) bestimmten Abstand ermöglicht, dadurch gekennzeichnet, daß die Nut (5) jeder Zapfen-Nut-Verbindung eine - von der Innenseite der Kiste aus gesehen - konvexe Krümmung aufweist wobei der Abstand zum Boden am äußersten Ende der Nut größer ist als das an der Mitte der Kiste zugewandten Ende, und daß die Kopplungselemente einer Wand (2) aus sich im oberen Bereich dieser Wand befindlichen vertikalen Nocken (9) bestehen und die Kopplungselemente einer benachbarten Wand (3) aus sich im oberen Bereich dieser Wand befindlichen schalen- oder köcherförmigen Elementen (8) bestehen, so daß beim Hochbewegen der mit einer Zapfen-Nut-Verbindung versehenen Wand (2) die Nocken (9) der einen Wand in die schalen- oder köcherförmigen Elemente (8) der benachbarten Wand einschiebbar sind.

2. Transportkiste nach Anspruch 1, dadurch gekennzeichnet, daß die mit einer Zapfen-Nut-Verbindung (5, 6) versehenen Wände (2) vertikale Nocken (9) aufweisen.

3. Transportkiste nach Anspruch 2, dadurch gekennzeichnet, daß die Nocken (9) sich in Aussparungen (11) befinden, die an den Enden der Oberkante der Wände (2) angebracht sind.

4. Transportkiste nach einem der Ansprüche 1 - 3, dadurch gekennzeichnet, daß die Nuten (5) der Zapfen-Nut-Verbindung in einem hochstehenden Randteil (4') des Bodens angebracht sind.

5. Transportkiste nach einem der Ansprüche 1 - 4, dadurch gekennzeichnet, daß die Nuten (5) mit einer Vertiefung zum Fixieren des Gelenkzapfens (6) in der nach außen versetzten Stellung der Wände (2) versehen sind.

6. Transportkiste nach einem der Ansprüche 1 - 5, dadurch gekennzeichnet, daß der hochstehende Rand (4) des Bodens (1) mit Schwellen versehen ist, über die die mit der Zapfen-Nut-Verbindung (5, 6) versehenen Wände bei der Bewegung nach außen gedrückt werden müssen.

7. Transportkiste nach einem der Ansprüche 1 - 6, dadurch gekennzeichnet, daß die mit der Zapfen-Nut-Verbindung (5, 6) versehenen Wände an nns Unterseite mit Randteisten (12) versehen sind, die in der nach außen versetzten Stellung der Wände in Fugen (13) im hochstehenden Rand des Bodens passen.

8. Transportkiste nach Anspruch 7 dadurch gekennzeichnet, daß die Randleiste (12) und Fugen (13) eine Schnappverbindung bilden.

## Claims

1. Collapsible transport box consisting of a bottom (1) and four walls (2, 3) hingingly connected to this bottom, which walls are provided with coupling elements (8, 9) connecting adjoining walls when they are turned upright, the hinge connections between at least two opposed walls and the bottom being pin-and-slot connections (5, 6) allowing vertical and horizontal movement of these walls over a distance determined by the dimensions of the slots (5), this transport box being characterized in that the slot (5) of each pin-and-slot connection has a convex curvature - as viewed from the inside of the box -, with the distance to the bottom being greater at the outermost end of the slot than at the end nearer the centre of the box, and in that the coupling elements of a wall (2) consist of vertically-disposed lugs (9) in the upper part of that wall and the coupling elements of an adjoining wall (3) of dish-shaped or sheathlike elements (8) in the upper part of that wall, so that when a wall (2) provided with a pin-and-slot connection is moved upwards the lugs (9) of the one wall can be slid into the dish-shaped or sheathlike elements (8) of the adjoining wall.

2. Transport box according to claim 1, characterized in that the walls (2) provided with pin-and-slot connections (5, 6) have verticallydisposed lugs.

3. Transport box according to claim 2, characterized in that the lugs (9) are situated in recesses (11) provided at the ends of the top edges of the walls (2).

4. Transport box according to any one of the claims 1-3, characterized in that the slots (5) of the pin-and-slot connections are provided in a heightened part (4') of an upturned edge of the bottom.

5. Transport box according to any one of the claims 1-4, characterized in that the slots (5) have a depression for fixing the hinge pins (6) in the situation in which the walls (2) are in their outermost position.

6. Transport box according to any one of the claims 1-5, characterized in that the upturned edge (4) of the. bottom (1) is provided with sills across which the walls provided with the pin-and-slot connections have to be pushed when being moved into their outermost position.

7. Transport box according to any one of the claims 1-6, characterized in that the lower edges of the walls provided with the pin-and-slot connections (5, 6) have ledges (12) which, when the walls are in their outermost position, fit into grooves (13) in the upturned edge of the bottom.

8. Transport box according to claim 7, characterized in that the ledges (12) and grooves (13) form a snap-in connection.

## Revendications

1.- Caisse de transport pliante composée d'un fond (1) et de quatre parois (2, 3) reliées à ce fond de façon articulée, qui sont munies d'éléments d'accouplement (8, 9) à l'aide desquels les parois adjacentes sont reliées l'une à l'autre dans l'état redressé, la liaison articulée entre au moins deux parois qui se font face et le fond étant formée par un assemblage à tourillon-rainure (5, 6) qui permet un déplacement vertical et un déplacement horizontal de ces parois, sur une distance déterminée par les dimensions des rainures (5), caractérisée en ce que la rainure (5) de chaque assemblage à tourillonrainure présente une courbure convexe, vue de l'intérieur de la caisse, la distance au fond étant plus grande à l'extrémité extérieure de la rainure qu'à l'extrémité dirigée vers le milieu de la caisse et en ce que les éléments d'accouplement d'une paroi (2) sont constitués par des saillies verticales (9) qui se trouvent dans la région supérieure de cette paroi, tandis que les éléments d'accouplement d'une paroi adjacente (3) sont constitués par des éléments (8) en forme de cuvette ou de cloche qui se trouvent dans la région supérieure de cette paroi, de sorte que, lorsqu'on soulève la paroi munie d'un assemblage à tourillon-rainure (2), les saillies (9) d'une paroi peuvent s'engager dans les éléments (8) en forme de cuvette ou de cloche de la paroi adjacente.

2. Caisse de transport selon la revendication 1, caractérisée en ce que les parois (2) munies d'un assemblage à tourillon-rainure (5, 6) présentent des saillies verticales (9).

3. Caisse de transport selon la revendication 2, caractérisée en ce que les saillies (9) se trouvent dans des évidements (11) qui sont ménagés aux extrémités du bord supérieur des parois (2).

4. Caisse de transport selon l'une des revendications 1 à 3, caractérisée en ce que les rainures (5) de l'assemblage à tourillon-rainure (5, 6) sont ménagées dans une partie surélevée (4') du bord du fond.

5. Caisse de transport selon l'une des revendications 1 à 4, caractérisée en ce que les rainures (5) sont munies d'un évidement servant à fixer le tourillon d'articulation (6) dans la position des parois (2) déportée vers l'extérieur.

6. Caisse de transport selon l'une des revendications 1 à 5, caractérisée en ce que le bord relevé (4) du fond (1) est muni de seuils au-delà desquels les parois munies de l'assemblage à tourillon-rainure (5, 6) doivent être repoussées à force lorsqu'on les déplace vers l'extérieur.

7. Caisse de transport selon l'une des revendications 1 à 6, caractérisée en ce que les parois munies de la liaison à tourillon-rainure (5, 6) sont munies, le long de leur côté inférieur, de moulures marginales (12) qui, dans la position déportée vers l'extérieur des parois, s'ajustent dans des joints (13) ménagés dans le bord relevé du fond.

8. Caisse de transport selon la revendication 7, caractérisée en ce que les moulures (12) du bord et les joints (13) forment un assemblage à encliquetage.
